# EUROPÄISCHE PATENTSCHRIFT

(11) **EP 4 124 264 B1**
(45) Veröffentlichungstag und Bekanntmachung des Hinweises auf die Patenterteilung: **03.09.2025**
(21) Anmeldenummer: 22185945.7
(22) Anmeldetag: 20.07.2022
(51) Int. Cl.: A47C 23/00, A47C 27/06

(54) **FEDERELEMENT**
SPRING ELEMENT
ÉLÉMENT RESSORT

(30) Priorität: 28.07.2021 DE 202021104028 U
(43) Veröffentlichungstag der Anmeldung: 01.02.2023
(73) Patentinhaber: Diemer & Dr. Jaspert GbR, 85630 Grasbrunn (DE)
(72) Erfinder: Jaspert, Bodo F., 85630 Grasbrunn (DE); Diemer, Gregor, 85456 Wartenberg (DE)
(74) Vertreter: Manitz Finsterwald Patent- und Rechtsanwaltspartnerschaft mbB

(56) Entgegenhaltungen:
- EP-A1- 2 107 267
- DE-U1- 202018 101 719

## Beschreibung

Die vorliegende Erfindung betrifft ein Federelement zum elastischen Abstützen eines Sitz- oder Liegeelements nach dem Oberbegriff von Anspruch 1.

Derartige Federelemente werden beispielsweise als Teil einer Untermatratze mit einer Vielzahl von über mindestens einen Teil der Untermatratze verteilt angeordneten, voneinander unabhängigen Federelementen zur Abstützung einer Obermatratze oder als Federkern einer Obermatratze eingesetzt. In Untermatratzen ersetzen sie die herkömmlichen Federleisten und bringen den Vorteil einer quasi punktelastischen Abstützung mit sich.

Ein Federelement gemäß dem Oberbegriff des Anspruchs 1 ist aus der EP 2 107 267 A1 und der DE 20 2018 101 719 U1 bekannt.

Der Erfindung liegt die Aufgabe zugrunde, ein Federelement der genannten Art anzugeben, welches gute Federeigenschaften und insbesondere eine hohe Kippstabilität aufweist.

Diese Aufgabe wird durch ein Federelement mit den Merkmalen des Anspruchs 1 gelöst.

Durch die zweiteilige Ausführung der Federarme im Anbindungsbereich an die Deckplattenteile wird die Stabilität des Federelements gegen ein Verkippen der Deckplattenteile erhöht. Zudem vergrößert sich durch das Auseinanderlaufen der Teilfederarme vom gemeinsamen, mittleren Federarmabschnitt die Länge des Federarms im Vergleich zu einem ungeteilten, gerade verlaufenden Federarm.

Dadurch verringert sich die Verschiebung der Deckplattenteile radial nach außen beim Einfedern des Federelements.

Gemäß der Erfindung sind die Federarme der Basis benachbart ebenfalls jeweils zweiteilig ausgeführt, nämlich mit je zwei Teilfederarmen, die von dem gemeinsamen, mittleren Federarmabschnitt auseinanderlaufen und mit ihrem unteren Ende jeweils mit je einem von zwei Anbindungsbereichen der Basis verbunden sind, welche Anbindungsbereiche in der Ebene der Basisfläche voneinander beabstandet sind. Durch diese Ausgestaltung kann die räumliche Stabilität des Federelements weiter erhöht werden.

Besonders bevorzugt ist es, wenn die beiden Teilfederarme bogenförmig auseinanderlaufend ausgebildet sind, insbesondere längs eines vom gemeinsamen mittleren Federarmabschnitt ausgehenden, bis zum jeweiligen Deckplattenanbindungsbereich durchgehenden Bogens mit bevorzugt gleichbleibendem Radius, und wenn die Länge der beiden Teilfederarme untereinander gleich ist. Dadurch ergibt sich ein harmonisches, gleichmäßiges Einfedern. Besonders bevorzugt ist es dabei, wenn die Länge aller Teilfederarme des Federelements gleich ist. Dadurch federn alle Deckplattenteile bei Belastung gleichermaßen ein.

Nach einer weiteren Ausgestaltung der Erfindung sind die Anbindungsbereiche der Deckplattenteile von der Federachse des Federelements weiter entfernt als die geometrische Mitte des jeweiligen Deckplattenteils. Dadurch ergibt sich eine besonders gute Stabilisierung der Deckplattenteile gegen ein Verkippen. Besonders bevorzugt ist es dabei, wenn Anbindungsbereiche im Bezug auf die Federachse in einem radial äußeren Bereich der Deckplattenteile vorgesehen sind.

Auch ist es besonders bevorzugt und vorteilhaft, wenn die unteren Teilfederarme bogenförmig auseinanderlaufen, insbesondere längs eines vom gemeinsamen mittleren Federarmabschnitt ausgehenden, bis zum jeweiligen Basisanbindungsbereich durchgehenden Bogens mit bevorzugt gleichbleibendem Radius, und wenn die Länge der beiden Teilfederarme eines Federarms untereinander und die Länge aller Teilfederarme des Federelements gleich ist. Wie bei den oberen Teilfederarmen ergibt sich hierdurch ein harmonisches, gleichmäßiges Einfedern, wobei durch den bogenförmigen Verlauf wiederum die Länge der Federarme gegenüber ungeteilten geraden Federarmen verlängert ist. Die Verschiebung der Deckplattenteile radial nach außen bei Belastung des Federelements wird hierdurch weiter verringert.

Nach einer weiteren Ausgestaltung der Erfindung bildet jeweils ein oberer Teilfederarm mit einem unteren Teilfederarm eines Federarms einen durchgehenden Bogen, insbesondere mit gleichbleibendem Radius. Auch dies führt zu einer besonders harmonischen Einfederung des Federelements.

Nach noch einer Ausgestaltung der Erfindung gehen die unteren Teilfederarme eines Deckplattenteils jeweils in den benachbarten unteren Teilfederarm des benachbarten Deckplattenteils kontinuierlich über. Dadurch wird die Belastung eines Deckplattenteils über die Basis auf das zugehörige benachbarte Deckplattenteil weitergeleitet, wodurch sich eine gleichmäßigere Einfederung des Federelements ergibt.

Nach einer besonders bevorzugten Ausgestaltung der Erfindung bilden jeweils ein oberer und ein unterer Teilfederarm eines Deckplattenteils mit einem oberen und einem unteren Teilfederarm des benachbarten Deckplattenteils einen durchgehenden Bogen, insbesondere mit gleichbleibendem Radius. Hierdurch kann die Gleichmäßigkeit der Einfederung des Federelements weiter erhöht werden.

Nach einer weiteren Ausgestaltung der Erfindung überlappen sich die Deckplattenteile, die Federarme und die Basis, in Federrichtung betrachtet, nicht. Hierdurch kann das Federelement besonders vorteilhaft hergestellt werden, da keine Schieber erforderlich sind und das Federelement einfach entformbar ist.

Nach einer weiteren Ausgestaltung der Erfindung weisen die Deckplattenteile Auflagebereiche auf, die durch Bogenabschnitte begrenzt sind, wobei die Bogenabschnitte in Federrichtung betrachtet parallel zu den bogenförmigen Teilfederarmen verlaufen. Hierdurch kann die Gesamtauflagefläche des Federelements ohne Überlappung einzelner Federelementteile möglichst groß gestaltet werden.

Bevorzugt ist es, wenn der Außenumfang der Deckplattenteile die Form eines Kreisbogenabschnitts aufweist. Damit ergibt sich nicht nur ein ästhetischer Eindruck sondern auch eine gute Flächenabdeckung.

Nach einer weiteren Ausgestaltung der Erfindung weisen die Deckplattenteile Durchbrechungen auf. Hierdurch ist eine Belüftung eines abgestützten Gegenstandes von unten möglich.

Nach einer weiteren Ausgestaltung der Erfindung sind benachbarte Deckplattenteile miteinander verbunden, insbesondere über einen Steg zwischen radial inneren Endabschnitten der beiden jeweiligen Deckplattenteile. Damit kann eine vorteilhafte Einfederung des Federelements erreicht werden, da eine von einem Deckplattenteil aufgenommene Last auf eines oder beide benachbarte Deckplattenteile teilweise abgegeben wird.

Bevorzugt ist es, wenn die Deckplattenteile im Bereich ihrer Verbindungsstelle einen nach radial innen offenen Durchbruch aufweisen. Dadurch wird die Flexibilität der Verbindung zwischen den benachbarten Deckplattenteilen erhöht, und die Einfederungseigenschaften des Federelements werden verbessert.

Nach einem bevorzugten Ausführungsbeispiel weist das Federelement genau vier Deckplattenteile und genau vier Federarme auf. Es hat sich gezeigt, dass damit eine besonders gute Abstützung möglich ist.

Bevorzugt besteht das Federelement aus Kunststoff. Es ist in der Herstellung kostengünstig, und dem Federelement können vorteilhafte Eigenschaften zugewiesen werden.

Besonders bevorzugt ist das Federelement in einem Stück ausgeformt. Dies ist ebenfalls in der Herstellung kostengünstig.

Ein Ausführungsbeispiel der Erfindung ist in der Zeichnung dargestellt und wird nachfolgend beschrieben. Es zeigen, jeweils in schematischer Darstellung,
- Fig. 1: eine perspektivische Ansicht eines erfindungsgemäßen Federelements,
- Fig. 2: eine Draufsicht von oben auf das Federelement von Fig. 1, und
- Fig. 3: eine Seitenansicht des Federelements der Figuren 1 und 2.

Das in den Figuren dargestellte Federelement 1 umfasst eine untere Basis 2, eine obere, eine Stützfläche bildende Deckplatte 3 mit vier separat voneinander einfederbaren Deckplattenteilen 3₁ bis 3₄ und einem zwischen Basis 2 und Deckplatte 3 angeordneten Federkörper 4 mit vier von der Basis 2 zur Deckplatte 3 verlaufenden Federarmen 5. Die Federarme 5 weisen jeweils einen mittleren Abschnitt 6 auf, von dem ausgehend jeweils zwei obere Teilfederarme 7₁, 7₂ bogenförmig auseinanderlaufen und mit ihrem oberen Ende 8 mit je einem von zwei Deckplattenanbindungsbereichen 9₁, 9₂ des zugehörigen Deckplattenteils 3₁ bis 3₄ verbunden sind. Die Deckplattenanbindungsbereiche 9₁ und 9₂ sind dabei in der Ebene E der Stützfläche voneinander beabstandet.

Die Federarme 5 weisen des Weiteren jeweils zwei untere Teilfederarme 7₃ und 7₄ auf, die ebenfalls ausgehend vom mittleren Abschnitt 6 des Federarms 5 bogenförmig auseinanderlaufen und mit ihrem unteren Ende 10 jeweils mit je einem von zwei Basisanbindungsbereichen 11₁, 11₂ der Basis 2 verbunden sind. Auch die Basisanbindungsbereiche 11₁ und 11₂ sind jeweils in der Ebene B der Basis 2 voneinander beabstandet. Wie man insbesondere in Fig. 2 sieht, weisen alle Teilfederarme 7₁ bis 7₄ dieselbe Länge auf. Außerdem erkennt man, dass jeweils ein oberer Teilfederarm 7₁, 7₂ mit einem unteren Teilfederarm 7₃, 7₄ einen durchgehenden Bogen mit gleichbleibendem Radius bildet.

Des Weiteren ist in Fig. 2 besonders gut erkennbar, dass die unteren Teilfederarme 7₃ und 7₄ des Federarms eines Deckplattenteils 3₁ bis 3₄ jeweils in den benachbarten unteren Teilfederarm 7₃, 7₄ des Federarms 5 des jeweils benachbarten Deckplattenteils 3₁ bis 3₄ kontinuierlich übergehen. Dabei bilden jeweils ein oberer Teilfederarm 7₁, 7₂ und ein unterer Teilfederarm 7₃, 7₄ eines Deckplattenteils 3₁ bis 3₄ mit einem oberen Teilfederarm 7₁, 7₂ und einem unteren Teilfederarm 7₃, 7₄ des benachbarten Deckplattenteils 3₁ bis 3₄ einen durchgehenden Bogen mit insgesamt gleichbleibendem Radius. Auch dies ist am besten in Fig. 2 zu erkennen.

Weiterhin kann man in Fig. 2 erkennen, dass sich die Deckplattenteile 3₁ bis 3₄, die Federarme 5 aller Deckplattenteile 3₁ bis 3₄ und die Basis 2, in Federrichtung I des Federelements 1 betrachtet, nicht überlappen.

Die Deckplattenteile 3₁ bis 3₄ weisen des Weiteren Auflagebereiche 12 auf, die zum Zentrum des jeweiligen Deckenplattenteils 3₁ bis 3₄ hin durch Bogenabschnitte 13 begrenzt sind. Die Bogenabschnitte 13 verlaufen dabei (siehe wieder besonders Fig. 2) in Federrichtung I betrachtet parallel zu den bogenförmigen Teilfederarmen 7₁ bis 7₄ der Federarme 5. Der äußere Rand 18 der Deckplattenteile 3₁ bis 3₄ weist die Form eines Kreisbogenabschnitts auf. Dabei ist der Kreisbogen fast vollständig geschlossen. Lediglich im radial innenliegenden Bereich, der Basis 2 benachbart, ist der Kreisbogen geöffnet, um eine Überlappung der Deckplattenteile 3₁ bis 3₄ mit den Federarmen 5 zu vermeiden. Eine einfache Entformbarkeit des Federelements bleibt dadurch gewährleistet.

Wie man den Figuren des Weiteren entnehmen kann, sind die Deckplattenteile 3₁ bis 3₄ miteinander verbunden, indem zwischen jeweils zwei benachbarten Deckplattenteilen 3₁ bis 3₄ ein Verbindungssteg 14 vorgesehen ist. Die Stege 14 verbinden dabei in Bezug auf die Federachse I radial innenliegende Endabschnitte der beiden jeweiligen Deckplattenteile 3₁ bis 3₄. In diesen Endabschnitten sind die Deckplattenteile 3₁ bis 3₄ jeweils mit einseitig offenen Durchbrechungen 15 versehen. Diese erhöhen die Flexibilität der Deckplattenteile 3₁ bis 3₄ in diesem Bereich und damit die Flexibilität der Verbindung benachbarter Deckplattenteile 3₁ bis 3₄.

Die Deckplattenteile 3₁ bis 3₄ sind außerdem mit weiteren, an beiden Enden geschlossenen Durchbrechungen 16 versehen, die bogenförmig ausgebildet und dem kreisbogenförmigen Rand 18 der Deckplattenteile 3₁ bis 3₄ benachbart vorgesehen sind. Diese Durchbrechungen 16 können der Belüftung eines von dem Federelement 1 abgestützten Gegenstandes dienen. Schließlich ist in den Figuren zu erkennen, dass die Basis 2 des Federelements 1 im Wesentlichen ringförmig ausgebildet ist. Auf der Innenseite des Rings sind zwei gegenüberliegende Rippen 17 vorgesehen, die den Teil eines Bajonettverschlusses bilden, mit dem das Federelement 1 mit einem darunter befindlichen Träger verbindbar ist, welcher ein entsprechendes Gegenelement des Bajonettverschlusses aufweist. Das Federelement 1 besteht im Übrigen bevorzugt aus Kunststoff und ist in einem Stück ausgeformt. Insgesamt ergibt sich ein kostengünstig herstellbares, vorteilhafte Federeigenschaften aufweisendes Federelement, welches insbesondere kippstabil ist und dessen Deckplattenteile 3₁ bis 3₄ bei Einfederung wenig nach radial außen bewegt werden.

### Bezugszeichenliste

- 1: Federelement
- 2: Basis
- 3: Deckplatte
- 4: Federkörper
- 5: Federarm
- 6: mittlerer Federarmabschnitt
- 7₁, 7₂: oberer Teilfederarm
- 7₃, 7₄: unterer Teilfederarm
- 8: oberes Ende von 7₁, 7₂
- 9₁, 9₂: Deckplattenanbindungsbereich
- 10: unteres Ende von 7₃, 7₄
- 11₁, 11₂: Basisanbindungsbereich
- 12: Auflagebereich
- 13: Bogenabschnitt
- 14: Steg
- 15: Durchbrechung
- 16: Durchbrechung
- 17: Rippe
- 18: Rand
- I: Federrichtung
- B: Ebene der Basis
- E: Ebene der Auflagefläche

## Patentansprüche

1. Federelement (1) mit einer unteren Basis (2), einer oberen, eine Stützfläche bildenden Deckplatte (3) mit mehreren, separat voneinander einfederbaren Deckplattenteilen (3₁ bis 3₄) und einem zwischen Basis (2) und Deckplatte (3) angeordneten Federkörper (4) mit mehreren von der Basis (2) zur Deckplatte (3) verlaufenden Federarmen (5), wobei jedes Deckplattenteil (3₁ bis 3₄) über einen, insbesondere genau einen, Federarm (5) mit der Basis (2) verbunden ist und dass jeder dieser Federarme (5), dem zugehörigen Deckplattenteil (3₁ bis 3₄) benachbart, zweiteilig ausgeführt ist, nämlich mit zwei oberen Teilfederarmen (7₁, 7₂), die von einem gemeinsamen, mittleren Federarmabschnitt (6) auseinanderlaufen und mit ihrem oberen Ende (8) mit je einem von zwei Deckplattenanbindungsbereichen (9₁, 9₂) des zugehörigen Deckplattenteils (3₁ bis 3₄) verbunden sind, welche Anbindungsbereiche (9₁, 9₂) in der Ebene (E) der Stützfläche voneinander beabstandet sind, **dadurch gekennzeichnet, dass** die Federarme (5), der Basis benachbart, jeweils zweiteilig ausgeführt sind, nämlich mit je zwei unteren Teilfederarmen (7₃, 7₄), die von dem gemeinsamen mittleren Federarmabschnitt (6) ausgehend auseinanderlaufen und mit ihrem unteren Ende (10) jeweils mit je einem von zwei Basisanbindungsbereichen (11₁, 11₂) verbunden sind, welche Basisanbindungsbereiche (11₁, 11₂) in der Ebene (B) der Basis voneinander beabstandet sind.

2. Federelement nach Anspruch 1, **dadurch gekennzeichnet, dass** die beiden oberen Teilfederarme (7₁, 7₂) bogenförmig auseinanderlaufend ausgebildet sind, insbesondere längs eines vom gemeinsamen mittleren Federarmabschnitt (6) ausgehenden, bis zum jeweiligen Deckplattenanbindungsbereich (9₁, 9₂) durchgehenden Bogens mit bevorzugt gleichbleibendem Radius.

3. Federelement nach Anspruch 1 oder 2, **dadurch gekennzeichnet, dass** die Länge der beiden oberen Teilfederarme (7₁, 7₂) untereinander gleich ist.

4. Federelement nach Anspruch 3, **dadurch gekennzeichnet, dass** die Länge aller oberen Teilfederarme (7₁, 7₂) des Federelements (1) gleich ist.

5. Federelement nach einem der vorhergehenden Ansprüche, **dadurch gekennzeichnet, dass** die Deckplattenanbindungsbereiche (9₁, 9₂) der Deckplattenteile (3₁ bis 3₄) von der Federachse (I) des Federelements (1) weiter entfernt sind als die geometrische Mitte des jeweiligen Deckplattenteils (3₁ bis 3₄).

6. Federelement nach Anspruch 5, **dadurch gekennzeichnet, dass** die Deckplattenanbindungsbereiche (9₁, 9₂) in Bezug auf die Federachse (I) in einem radial äußeren Bereich der Deckplattenteile (3₁ bis 3₄) vorgesehen sind.

7. Federelement nach einem der vorhergehenden Ansprüche, **dadurch gekennzeichnet, dass** die unteren Teilfederarme (7₃, 7₄) bogenförmig auseinanderlaufen, insbesondere längs eines vom gemeinsamen mittleren Federarmabschnitt (6) ausgehenden, bis zum jeweiligen Basisanbindungsbereich (11₁, 11₂) durchgehenden Bogens mit bevorzugt gleichbleibendem Radius, wobei die Länge der beiden unteren Teilfederarme (7₃, 7₄) bevorzugt untereinander gleich ist und wobei, besonders bevorzugt, die Länge aller unterer Teilfederarme (7₃, 7₄) des Federelements gleich ist.

8. Federelement nach Anspruch 7, **dadurch gekennzeichnet, dass** jeweils ein oberer Teilfederarm (7₁, 7₂) mit einem unteren Teilfederarm (7₃, 7₄) eines Federarms (5) einen durchgehenden Bogen bildet, insbesondere mit gleichbleibendem Radius.

9. Federelement nach einem der Ansprüche 7 oder 8, **dadurch gekennzeichnet, dass** die unteren Teilfederarme (7₃, 7₄) des Federarms (5) eines Deckplattenteils (3₁ bis 3₄) jeweils in den benachbarten unteren Teilfederarm (7₃, 7₄) des Federarms (5) des benachbarten Deckplattenteils (3₁ bis 3₄) kontinuierlich übergehen.

10. Federelement nach Anspruch 9, **dadurch gekennzeichnet, dass** jeweils ein oberer Teilfederarm (7₁, 7₂) und ein unterer Teilfederarm (7₃, 7₄) des Federarms (5) eines Deckplattenteils (3₁ bis 3₄) mit einem oberen Teilfederarm (7₁, 7₂) und einem unteren Teilfederarm (7₃, 7₄) des Federarms (5) des benachbarten Deckplattenteils (3₁ bis 3₄) einen durchgehenden Bogen bilden, insbesondere mit gleichbleibendem Radius.

11. Federelement nach einem der vorhergehenden Ansprüche, **dadurch gekennzeichnet, dass** sich die Deckplattenteile (3₁ bis 3₄), die Federarme (5) und die Basis (2), in Richtung der Federachse (I) betrachtet, nicht überlappen, und/oder **dadurch gekennzeichnet, dass** die Deckplattenteile (3₁ bis 3₄) Auflagebereiche (12) aufweisen, die zum Zentrum des jeweiligen Deckplattenteils (3₁ bis 3₄) hin durch Bogenabschnitte (13) begrenzt sind, wobei die Bogenabschnitte (13), in Richtung der Federachse (I) betrachtet, parallel zu den bogenförmigen Teilfederarmen (7₁ bis 7₄) verlaufen.

12. Federelement nach einem der vorhergehenden Ansprüche, **dadurch gekennzeichnet, dass** der äußere Rand (18) der Deckplattenteile (3₁ bis 3₄) die Form eines Kreisbogenabschnitts aufweist, und/oder **dadurch gekennzeichnet, dass** die Deckplattenteile (3₁ bis 3₄) Durchbrechungen (16) aufweisen, die an beiden Enden geschlossen sind.

13. Federelement nach einem der vorhergehenden Ansprüche, **dadurch gekennzeichnet, dass** benachbarte Deckplattenteile (3₁ bis 3₄) miteinander verbunden sind, insbesondere über einen Steg (14) zwischen radial inneren Endabschnitten der beiden jeweiligen Deckplattenteile (3₁ bis 3₄), wobei, bevorzugt, die Deckplattenteile (3₁ bis 3₄) im Bereich ihrer Verbindungsstelle mit einem benachbarten Deckplattenteil (3₁ bis 3₄) eine einseitig offene Durchbrechung (15) aufweisen.

14. Federelement nach einem der vorhergehenden Ansprüche, **dadurch gekennzeichnet, dass** das Federelement (1) genau vier Deckplattenteile (3₁ bis 3₄) und genau vier Federarme (5) aufweist, und/oder **dadurch gekennzeichnet, dass** das Federelement (1) aus Kunststoff besteht, und/oder **dadurch gekennzeichnet, dass** das Federelement (1) in einem Stück ausgeformt ist.

## Claims

1. A spring element (1) having a lower base (2), an upper cover plate (3), which forms a support surface and which has a plurality of cover plate parts (3₁ to 3₄) which can be deflected separately from one another, and a spring body (4) which is arranged between the base (2) and the cover plate (3) and which has a plurality of spring arms (5) extending from the base (2) to the cover plate (3), wherein each cover plate part (3₁ to 3₄) is connected to the base (2) via one, in particular exactly one, spring arm (5) and each of these spring arms (5), adjacent to the associated cover plate part (3₁ to 3₄), is designed in two parts, namely with two upper partial spring arms (7₁, 7₂) which diverge from a common central spring arm section (6) and which are connected with their upper end (8) to a respective one of two cover plate connection regions (9₁, 9₂) of the associated cover plate part (3₁ to 3₄), which connection regions (9₁, 9₂) are spaced apart from one another in the plane (E) of the support surface, **characterized in that** the spring arms (5), adjacent to the base, are each designed in two parts, namely with two lower partial spring arms (7₃, 7₄) each, said two lower partial spring arms (7₃, 7₄) diverging starting from the common central spring arm section (6) and being connected with their lower end (10) to a respective one of two base connection regions (11₁, 11₂) in each case, which base connection regions (11₁, 11₂) are spaced apart from one another in the plane (B) of the base.

2. A spring element according to claim 1, **characterized in that** the two upper partial spring arms (7₁, 7₂) are designed as diverging in an arcuate manner, in particular along an arc, having a preferably constant radius, starting from the common central spring arm section (6) and passing through up to the respective cover plate connection region (9₁, 9₂).

3. A spring element according to claim 1 or 2, **characterized in that** the length of the two upper partial spring arms (7₁, 7₂) is the same as one another.

4. A spring element according to claim 3, **characterized in that** the length of all the upper partial spring arms (7₁, 7₂) of the spring element (1) is the same.

5. A spring element according to any one of the preceding claims, **characterized in that** the cover plate connection regions (9₁, 9₂) of the cover plate parts (3₁ to 3₄) are further away from the spring axis (I) of the spring element (1) than the geometric center of the respective cover plate part (3₁ to 3₄).

6. A spring element according to claim 5, **characterized in that** the cover plate connection regions (9₁, 9₂) are provided in a radially outer region of the cover plate parts (3₁ to 3₄) with respect to the spring axis (I).

7. A spring element according to any one of the preceding claims, **characterized in that** the lower partial spring arms (7₃, 7₄) diverge in an arcuate manner, in particular along an arc, having a preferably constant radius, starting from the common central spring arm section (6) and passing through up to the respective base connection region (11₁, 11₂), with the length of the two lower partial spring arms (7₃, 7₄) preferably being the same as one another and with, particularly preferably, the length of all the lower partial spring arms (7₃, 7₄) of the spring element being the same.

8. A spring element according to claim 7, **characterized in that** a respective upper partial spring arm (7₁, 7₂) together with a lower partial spring arm (7₃, 7₄) of a spring arm (5) forms a continuous arc, in particular having a constant radius.

9. A spring element according to one of the claims 7 or 8, **characterized in that** the lower partial spring arms (7₃, 7₄) of the spring arm (5) of a cover plate part (3₁ to 3₄) each merge continuously into the adjacent lower partial spring arm (7₃, 7₄) of the spring arm (5) of the adjacent cover plate part (3₁ to 3₄).

10. A spring element according to claim 9, **characterized in that** a respective upper partial spring arm (7₁, 7₂) and a lower partial spring arm (7₃, 7₄) of the spring arm (5) of a cover plate part (3₁ to 3₄) together with an upper partial spring arm (7₁, 7₂) and a lower partial spring arm (7₃, 7₄) of the spring arm (5) of the adjacent cover plate part (3₁ to 3₄) form a continuous arc, in particular having a constant radius.

11. A spring element according to any one of the preceding claims, **characterized in that** the cover plate parts (3₁ to 3₄), the spring arms (5) and the base (2), viewed in the direction of the spring axis (I), do not overlap, and/or **characterized in that in that** the cover plate parts (3₁ to 3₄) have support regions (12) which are bounded towards the center of the respective cover plate part (3₁ to 3₄) by arcuate sections (13), with the arcuate sections (13) extending parallel to the arcuate partial spring arms (7₁ to 7₄), viewed in the direction of the spring axis (I).

12. A spring element according to any one of the preceding claims, **characterized in that** the outer margin (18) of the cover plate parts (3₁ to 3₄) has the shape of a circular arc section, and/or **characterized in that** the cover plate parts (3₁ to 3₄) have apertures (16) which are closed at both ends.

13. A spring element according to any one of the preceding claims, **characterized in that** adjacent cover plate parts (3₁ to 3₄) are connected to one another, in particular via a web (14) between radially inner end sections of the two respective cover plate parts (3₁ to 3₄), with, preferably, the cover plate parts (3₁ to 3₄) having an aperture (15) open at one side in the region of their connection point with an adjacent cover plate part (3₁ to 3₄).

14. A spring element according to any one of the preceding claims, **characterized in that** the spring element (1) has exactly four cover plate parts (3₁ to 3₄) and exactly four spring arms (5), and/or **characterized in that** the spring element (1) is made of plastic, and/or **characterized in that** the spring element (1) is formed in one piece.

## Revendications

1. Elément ressort (1) comprenant une base inférieure (2), une plaque de recouvrement supérieure (3) formant une surface de soutien et présentant plusieurs parties de plaque de recouvrement (3₁ à 3₄) qui peuvent s'enfoncer séparément les unes des autres, et un corps de ressort (4) disposé entre la base (2) et la plaque de recouvrement (3) et présentant plusieurs bras de ressort (5) qui s'étendent à partir de la base (2) vers la plaque de recouvrement (3),
dans lequel
chaque partie de plaque de recouvrement (3₁ à 3₄) est reliée à la base (2) par un bras de ressort (5), en particulier exactement par un dit bras, et chacun de ces bras de ressort (5), situé au voisinage de la partie de plaque de recouvrement (3₁ à 3₄) associée, est réalisé en deux parties, à savoir avec deux bras de ressort partiels supérieurs (7₁, 7₂) qui divergent à partir d'une portion de bras de ressort centrale commune (6) et qui sont reliés par leur extrémité supérieure (8) chacun à l'une de deux zones de liaison de plaque de recouvrement (9₁, 9₂) de la partie de plaque de recouvrement (3₁ à 3₄) associée, lesdites zones de liaison (9₁, 9₂) étant espacées l'une de l'autre dans le plan (E) de la surface de soutien,
**caractérisé en ce que**
les bras de ressort (5), situés au voisinage de la base, sont réalisés chacun en deux parties, à savoir chacun avec deux bras de ressort partiels inférieurs (7₃, 7₄) qui divergent à partir de la portion de bras de ressort centrale commune (6) et qui sont reliés par leur extrémité inférieure (10) chacun à l'une de deux zones de liaison de base (11₁, 11₂), lesdites zones de liaison de base (11₁, 11₂) étant espacées l'une de l'autre dans le plan (B) de la base.

2. Elément ressort selon la revendication 1,
**caractérisé en ce que** les deux bras de ressort partiels supérieurs (7₁, 7₂) sont réalisés en divergeant en forme d'arc, en particulier le long d'un arc, de préférence de rayon constant, partant de la portion de bras de ressort centrale commune (6) et continu jusqu'à la zone de liaison de plaque de recouvrement (9₁, 9₂) respective.

3. Elément ressort selon la revendication 1 ou 2,
**caractérisé en ce que** la longueur des deux bras de ressort partiels supérieurs (7₁, 7₂) est identique entre eux.

4. Elément ressort selon la revendication 3,
**caractérisé en ce que** la longueur de tous les bras de ressort partiels supérieurs (7₁, 7₂) de l'élément ressort (1) est identique.

5. Elément ressort selon l'une des revendications précédentes, **caractérisé en ce que** les zones de liaison de plaque de recouvrement (9₁, 9₂) des parties de plaque de recouvrement (3₁ à 3₄) sont plus éloignées de l'axe de ressort (I) de l'élément ressort (1) que le centre géométrique de la partie de plaque de recouvrement (3₁ à 3₄) respective.

6. Elément ressort selon la revendication 5,
**caractérisé en ce que** les zones de liaison de plaque de recouvrement (9₁, 9₂) sont prévues dans une zone radialement extérieure des parties de plaque de recouvrement (3₁ à 3₄) par rapport à l'axe de ressort (I).

7. Elément ressort selon l'une des revendications précédentes, **caractérisé en ce que** les bras de ressort partiels inférieurs (7₃, 7₄) divergent en forme d'arc, en particulier le long d'un arc, de préférence de rayon constant, partant de la portion de bras de ressort centrale commune (6) et continu jusqu'à la zone de liaison de base (11₁, 11₂) respective, la longueur des deux bras de ressort partiels inférieurs (7₃, 7₄) étant de préférence identique entre eux et, de manière particulièrement préférée, la longueur de tous les bras de ressort partiels inférieurs (7₃, 7₄) de l'élément ressort étant identique.

8. Elément ressort selon la revendication 7,
**caractérisé en ce qu'**un bras de ressort partiel supérieur (7₁, 7₂) respectif forme un arc continu, en particulier de rayon constant, avec un bras de ressort partiel inférieur (7₃, 7₄) d'un bras de ressort (5).

9. Elément ressort selon l'une des revendications 7 ou 8,
**caractérisé en ce que** les bras de ressort partiels inférieurs (7₃, 7₄) du bras de ressort (5) d'une partie de plaque de recouvrement (3₁ à 3₄) se prolongent chacun de manière continue dans le bras de ressort partiel inférieur voisin (7₃, 7₄) du bras de ressort (5) de la partie de plaque de recouvrement voisine (3₁ à 3₄).

10. Elément ressort selon la revendication 9,
**caractérisé en ce qu'**un bras de ressort partiel supérieur (7₁, 7₂) respectif et un bras de ressort partiel inférieur (7₃, 7₄) respectif du bras de ressort (5) d'une partie de plaque de recouvrement (3₁ à 3₄) forment un arc continu, en particulier de rayon constant, avec un bras de ressort partiel supérieur (7₁, 7₂) et avec un bras de ressort partiel inférieur (7₃, 7₄) du bras de ressort (5) de la partie de plaque de recouvrement voisine (3₁ à 3₄).

11. Elément ressort selon l'une des revendications précédentes,
**caractérisé en ce que** les parties de plaque de recouvrement (3₁ à 3₄), les bras de ressort (5) et la base (2), vus dans la direction de l'axe de ressort (I), ne se chevauchent pas, et/ou
**en ce que** les parties de plaque de recouvrement (3₁ à 3₄) présentent des zones d'appui (12) délimitées par des portions arquées (13) vers le centre de la partie de plaque de recouvrement (3₁ à 3₄) respective, les portions arquées (13), vues dans la direction de l'axe de ressort (I), s'étendant parallèlement aux bras de ressort partiels (7₁ à 7₄) en forme d'arc.

12. Elément ressort selon l'une des revendications précédentes,
**caractérisé en ce que** le bord extérieur (18) des parties de plaque de recouvrement (3₁ à 3₄) présente la forme d'une portion d'arc de cercle, et/ou
**en ce que** les parties de plaque de recouvrement (3₁ à 3₄) présentent des ajours (16) qui sont fermés aux deux extrémités.

13. Elément ressort selon l'une des revendications précédentes, **caractérisé en ce que** des parties de plaque de recouvrement voisines (3₁ à 3₄) sont reliées entre elles, en particulier par l'intermédiaire d'une barrette (14) située entre des portions d'extrémité radialement intérieures des deux parties de plaque de recouvrement (3₁ à 3₄) respectives, de préférence, les parties de plaque de recouvrement (3₁ à 3₄) présentant un ajour (15) ouvert d'un côté dans la zone de leur point de liaison avec une partie de plaque de recouvrement voisine (3₁ à 3₄).

14. Elément ressort selon l'une des revendications précédentes,
**caractérisé en ce que** l'élément ressort (1) comprend exactement quatre parties de plaque de recouvrement (3₁ à 3₄) et exactement quatre bras de ressort (5), et/ou
**en ce que** l'élément ressort (1) est constitué en matière plastique, et/ou **en ce que** l'élément ressort (1) est formé d'une seule pièce.
